# FASCICULE DE BREVET EUROPEEN

(11) **EP 4 561 764 B1**
(45) Date de publication et mention de la délivrance du brevet: **11.02.2026**
(21) Numéro de dépôt: 23748489.4
(22) Date de dépôt: 25.07.2023
(51) Int. Cl.: B07C 5/342

(54) **PROCEDE DE TRAITEMENT AUTOMATIQUE DE DEBLAIS SUR CONVOYEUR EQUIPE D'UN IMAGEUR HYPERSPECTRAL**
VERFAHREN ZUR AUTOMATISCHEN BEHANDLUNG VON AUSHUB AUF EINEM FÖRDERBAND MIT HYPERSPEKTRALEM BILDGEBER
METHOD FOR AUTOMATICALLY PROCESSING EXCAVATED MATERIAL ON A CONVEYOR EQUIPPED WITH A HYPERSPECTRAL IMAGER

(30) Priorité: 26.07.2022 FR 2207694
(43) Date de publication de la demande: 04.06.2025
(73) Titulaire: Tellux, 76480 Saint-Paër (FR)
(72) Inventeur: VAN EXEM, Antonin, 76480 SAINT-PAER (FR)
(74) Mandataire: IP Trust
(86) Numéro de dépôt international: PCT/EP2023/070629
(87) Numéro de publication internationale: WO 2024/023110

(56) Documents cités:
- US-A1- 2019 299 255

## Description

### Domaine de l'invention

La présente invention concerne le domaine du recyclage et de la valorisation des déblais et gravas provenant des chantiers de travaux publics, ainsi que les granulats de carrières (Matière première non secondaire).

En France les déchets issus du BTP représentent un gisement de près de 250 millions de tonnes par an, soit 10 fois plus que les déchets ménagers. EN 2015, seulement 40% de ces déchets étaient recyclés et valorisés alors que la programmation de la loi sur la transition énergétique et environnementale fixe un taux de valorisation de 70% à l'horizon 2020.

Si les grandes entreprises du secteur s'organisent, les artisans du bâtiment, soumis aux mêmes lois, ont de la peine à trouver des solutions. La majorité de leurs déchets de chantiers finissent enfouis sans être valorisés.

La caractérisation rapide des différentes formes de déchets en temps réel est une opération complexe compte tenu de la volumétrie importante des déblais, et il est difficile de déterminer objectivement et rigoureuse la présence de :
- Déchets inertes (pierres, terre et matériaux de terrassement, plâtre, céramique, matériaux de démolition non mélangés...) : les déchets inertes sont des déchets stables dans le temps, qui ne se décomposent pas, ne brûlent pas, ne produisent aucune réaction chimique, physique ou biologique durant leur stockage. Ils sont issus de la fin de vie de produits naturels (pierres, terres, sables) ou de produits manufacturés (béton, céramique, brique, verre) et de sédiment ou de terres excavées non contaminées.
- Déchets non dangereux ou DIB - (bois, plastiques, métaux, quincaillerie...) sont des déchets produits par différents types d'industries (dont celle du bâtiment) de commerce et de services. Ils ne présentent pas de caractère dangereux ou toxique mais ils ne peuvent pas être considérés comme inertes. Ce sont soit des déchets mono-matériaux (le bois non traité, les différents métaux, le plâtre, le bitume...), soit des matériaux composites, des produits associés à du plâtre (complexes d'isolations par exemple), des matériaux fibreux (attention au cas particulier de l'amiante), du verre traité, des matières plastiques. Les déchets d'emballage appartiennent à cette catégorie de déchets et les sédiments ou les terres excavées contaminées.
- Déchets non inertes devant faire l'objet de traitements spécifiques et qui ne peuvent être mélangés aux déchets inertes : (peintures, bois traités avec des oxydes de métaux lourds, amiante friable, hydrocarbures...) : ces déchets sont des déchets qui contiennent des substances toxiques et nécessitent des traitements spécifiques lors de leur élimination. On y trouve par exemple le bois traité, les peintures, solvants et vernis, les produits chimiques de traitement (antioxydant, fongicides, abrasifs, détergents..) mais aussi l'amiante, les produits électriques/électroniques du bâtiment et les sédiments ou les terres excavées fortement contaminées.

Le projet RECYBETON a produit un rapport « Thème 1 Technologie de tri sélectif des granulats béton concassé » Auteur : C. DEBOFFE - NEO ECO R/15/RECY/027 LC/13/RECY/31 Septembre 2015 présentant les principes généraux de tris de déchets BTP.

L'ADEME a aussi présente un rapport intitulé « ETAT DE L'ART DES TECHNOLOGIES

D'IDENTIFICATION ET DE TRI DES DECHETS » présentant différentes technologies de tri (https://www.ademe.fr/sites/default/files/assets/documents/87753_rapport-ajeurope-tec hnologies-de-tri.pdf).

### Etat de la technique

On connaît dans l'état de la technique la demande de brevet US2019299255 décrivant un système et un procédé de tri de particules de ferraille. Un transporteur mobile contenant des particules de ferraille fait l'objet d'une capture d'images à l'aide d'un système de vision en vue de créer une image de vision correspondant à un emplacement synchronisé du transporteur, et est détecté à l'aide d'un système de détection pour créer une matrice de détection correspondant à l'emplacement synchronisé. Ce système de détection de l'art antérieur comprend au moins un réseau de capteurs de proximité analogiques. Un système de commande analyse l'image de vision en tant que matrice de vision de cellules, et génère un vecteur de vision contenant des données de vision à partir de la matrice de vision pour la particule. Ce système de commande analyse la matrice de détection et génère un vecteur de données de détection contenant des données de détection provenant de la matrice de détection pour la particule. Le système de commande classifie la particule en l'une d'au moins deux classifications d'un matériau en fonction du vecteur de données de vision et du vecteur de données de détection.

### Inconvénients de l'art antérieur

Les solutions de l'art antérieur ne sont pas adaptées à du tri automatique de gravats à haut débit pour la valorisation sur site de gravas issus de chantiers de BTP. Elles sont adaptées à l'identification de la présence d'un ou de plusieurs composés en fonction de la réémission généralement par fluorescence dans certaines longueurs d'onde à des fins d'analyse et de classification globale des matériaux défilant sur le convoyeur.

### Solution apportée par l'invention

Afin de remédier à ces inconvénients la présente invention concerne selon son acception la plus générale un procédé de traitement automatique de déblais présentant la combinaison de caractéristiques techniques énoncées par la revendication 1.

Les déblais sont notamment des déblais en forme de granulats, déchets du BTP, déblais, terre excavée et sédiment, sur convoyeur équipé d'un imageur hyperspectral. Leur traitement intervient sur un convoyeur équipé d'un imageur hyperspectral comportant des moyens de comparaison en temps réel de la zone du flux de déblais imagée avec une base de signatures hyperspectrales caractéristiques des constituants indésirables, lesdits moyens commandant un moyen de déflexion du flux vers un conteneur secondaire en cas de détection de constituants indésirables dans ladite zone imagée (8) et/ou un moyen de déflexion du flux vers un autre conteneur secondaire en cas de détection de constituants désirables dans ladite zone imagée.

Avantageusement, ledit imageur hyperspectral est constitué de capteurs hyperspectraux présentant une plage de sensibilité comprise entre 100 microns et 200 nanomètres.

Selon une variante, ledit imageur hyperspectral est constitué d'une caméra hyperspectrale ou d'une caméra multispectrale.

Selon une autre variante, ledit imageur hyperspectral est constitué d'un assemblage de capteurs formant un capteur multispectrale composite.

Selon une autre variante, ledit imageur hyperspectral est constitué d'un assemblage de capteurs présentant une plage de sensibilité comprise entre 100 microns et 200 nanomètres et de capteurs présentant une plage de sensibilité inférieure à 200 nanomètres, notamment de rayon X.

Selon un mode de réalisation particulier, l'analyse hyperspectrale de la réflexion et/ ou de la photoluminescence est réalisée avec un premier équipement par l'éclairage de la portion imagée par une source d'excitation de la fluorescence et par au moins un capteur spectral sensible sur un spectre allant de l'infrarouge thermique à l'ultraviolet, caractérisé en ce qu'il comporte :
- une séquence d'apprentissage consistant à procéder à l'analyse d'une pluralité d'échantillons de référence, et d'enregistrement dans une base de données d'apprentissage
   - a) de la signature spectrale de réflexion acquise par l'analyse spectrale
   - b) des valeurs connues des variables représentatives des contaminants présents dans chacun desdits échantillons de référence
   - c) des valeurs connues des variables représentatives des substrats de chacun desdits échantillons de référence
- une séquence de calibration d'un équipement d'analyse sur le terrain par rapport audit premier équipement, ledit équipement de terrain comportant une source lumineuse et un capteur spectral,
- des séquences d'analyse d'un échantillon du sol d'un site géologique consistant à acquérir la signature de réflexion et/ou de la photoluminescence dudit échantillon à l'aide dudit équipement de terrain ainsi calibré,
- et à procéder à l'estimation de la caractérisation des polluants par traitement de ladite signature par un moteur d'apprentissage exploitant les données de la base de données constituée lors de la séquence d'apprentissage.

### Description détaillée d'un exemple non limitatif de réalisation de l'invention

La présente invention sera décrite de manière plus détaillée en référence à des exemples non limitatifs de réalisation précisant les avantages et considérations susmentionnées. Une description plus particulière de l'invention est brièvement décrite ci-dessous en référence aux dessins annexés où :
[Fig.1] la [Fig.1] représente une vue schématique d'une installation de tri selon l'invention.

### Principe général

La [Fig.1] représente une vue schématique d'une installation selon l'invention, destinée à traiter des déblais provenant d'un chantier de travaux publics.

On entend au sens du présent brevet par « déblais » les éléments minéraux et/ou organiques retirés d'un chantier de travaux, et comprenant selon les chantiers des gravats en vrac provenant par exemple d'un chantier de démolition, des déchets du BTP, des déblais, de la terre excavée et des sédiments.

Il comprend un convoyeur à gravats à bande (1) entraînant les gravats inertes valorisables dans une benne de récupération (2), ou, selon la position d'une trappe (4), vers un sac à déchets ou une benne (3) destinée à récupérer les déchets non-inertes ou non valorisables.

Cette trappe (ou toute autre forme d'aiguillage du contenu du tapis) est pilotée par un ordinateur (5) exécutant un programme d'exploitation des données provenant d'une cellule de caractérisation (6).

Cette cellule (6) est formée par un espace entouré par une bâche (7) permettant de réduire les perturbations lumineuses d'une portion imagée (8) des gravats transportés par le tapis (1). Cette cellule (6) comporte un imageur hyperspectral (10) et optionnellement une source d'excitation (11).

Le but est de détecter en temps réel la présence de contaminants (sulfate, polluant organique) et la nature (type de roche, dureté), et/ou pour classer des objets en plastique et éventuellement les trier de manière qualitative ou quantitative selon le type de micro- plastiques et/ou trier des matériaux de manière qualitative ou quantitative défilant dans la portion imagée (8) afin de commander la position de la trappe (4).

L'imageur (10) est constitué par un capteur ou un ensemble de capteurs hyperspectraux présentant une plage de sensibilité comprise entre 100 microns et 200 nanomètres. Il peut s'agit d'une caméra hyperspectrale, ou d'une caméra multispectrale, ou d'un assemblage de capteurs formant un capteur multispectrale composite.

### Sondes ou capteurs additionnels

Éventuellement, une source laser ou de rayon X et des capteurs correspondants peuvent être couplées à l'imagerie hyperspectrale pour renforcer ou compléter la caractérisation de certains matériaux ou polluants.

Éventuellement, une sonde robotisée (104) couplée à une fibre optique peut être introduite dans le chargement pour obtenir une information multispectrale au cœur du chargement. La sonde (104) peut aussi être constituée par un capteur physicochimique ; par exemple une sonde thermique, ou un pHmètre, voire un capteur sonore pour caractériser les signatures sonores, ou encore un capteur de pression.

Selon une autre variante, il comporte en outre au moins un capteur d'image tridimensionnel et des moyens pour le traitement des signaux fournis par ledit capteur pour l'estimation du volume dudit convoyeur.

### Variante de traitement à partir d'une base d'apprentissage

La caractérisation des matériaux présents dans le contenu passant dans la zone imagée (8) peut être exécuté par un traitement algorithmique ou par un réseau de neurones après une étape d'apprentissage supervisé. L'entraînement du modèle prédictif est réalisé à partir d'une base de données et d'échantillons de référence. Un premier modèle de traitement consiste à convertir des données brutes issues du capteur en réflexion. Cette étape de normalisation fait référence à la méthode qui utilise les données brutes mesurées sur un matériel de référence de réflexion >99% (Spectralon(R)) et des données de bruit électronique mesurées sans illuminant (source) pour normer les données des échantillons entre ces deux spectres (i.e. 0 et 100% de réflexion).

Afin de supprimer ces mesures en amont de l'acquisitions, un modèle est généré à partir de l'enregistrement préalable de ces données brutes de référence. Des données brutes mesurées sur 8 matériels de référence (de 2% à 99% de réflexion) et le bruit électronique sont utilisés, un modèle peut être entrainé pour chaque combinaison de paramètres d'un appareil. Un deuxième niveau de traitement prédit les variables d'intérêt (composition du sol, présence de polluants et quantité de polluant) à partir de la réflexion d'un échantillon. Plusieurs bases de données d'entrainement sont utilisées : des bases d'entrainement publiées (librairie spectrale de composés pure, ex : USGS Spectral Library), des données produites sur des échantillons artificiels produits en laboratoire ou des données produites sur des échantillons analysés en laboratoire. Dans le cas où un lot d'échantillons analysés serait issu d'un site en particulier, un modèle peut être entraîné sur ce lot uniquement ou ce lot peut être utilisé pour améliorer un modèle pré-entraîné sur base existante par méthode d'apprentissage par transfert.

Le traitement de données s'applique aux données d'imagerie, les données issues de sous-échantillons analysés permettent d'interpréter ou d'affiner une première interprétation des carottages. Le modèle généré avec les données du spectromètre permet de produire des analyses en temps réel, y compris des analyses référencées par rapport à des données de laboratoires certifiés COFRAC. Le couplage imagerie sur-site puis spectrométrie répond à la phase de diagnostic d'un site, puis à la phase de travaux. Un tri sélectif des terres excavées en fonction de leur classe de déchet est possible.

### Variante de l'étape d'apprentissage

L'apprentissage peut être mutualisé à partir d'analyses en laboratoire, avec un équipement, munie d'une caméra hyperspectrale performante, pour enregistrer les signatures spectrales d'un nombre important d'échantillons de référence, et fournir une base de données accessible à une pluralité d'équipements de terrain munis de capteurs moins performants et moins onéreux.

Afin de prendre en compte les différences techniques et optiques, chaque équipement de terrain est calibré à l'aide d'échantillons de référence dont la signature spectrale a préalablement été enregistrée dans la base de données. On calcule une fonction de correction permettant d'exploiter le contenu de la base de données avec un équipement différent de celui ayant servi à l'analyse initiale.

Les échantillons se distinguent d'une part par la nature du substrat, et d'autre part par la nature des polluants présents.

Les substrats sont caractérisés par des méta-descripteurs en fonction de variables telles que :
- La nature chimique des constituants minéraux et organiques
- La teneur en eau
- La teneur en oxyde
- Le pH
- La granulométrie
- L'appartenance à une ou plusieurs classes minérales selon la classification de Strunz
- Le potentiel d'oxydo-réduction REDOX.

Le substrat de référence peut être caractérisé par des analyses physico-chimiques. Il peut aussi être préparé à partir de composants prédéterminés pour préparer des substrats par assemblage.

Les polluants de référence sont caractérisés par leur composition chimique.

On procède ensuite, pour chacun des échantillons de référence à l'enregistrement de la signature spectrale en le soumettant à un éclairage par une source lumineuse, par exemple une lampe au Xénon, et on capte la lumière réfléchie ainsi que la lumière émise par photoluminescence dans une plage de longueur d'onde allant de l'infrarouge thermique jusqu'à l'ultraviolet UVC. Les données sont enregistrées pour chacun des échantillons avec un identifiant de l'échantillon de référence et les caractéristiques physico-chimiques.

Selon une alternative préférée on procède d'abord à l'acquisition spectrale de la zone imagée (8), puis on extrait un (sous-)échantillon (ou plusieurs) pour l'analyse physicochimique.

### Matériaux de déconstruction

Selon une variante, les chargements sont constitués de matériaux de déconstruction provenant d'un chantier de démolition. Les capteurs permettent de vérifier la nature des déchets et déblais et leur qualification par rapport aux normes de mise en décharge, réemploie ou recyclage (teneur en sulfate, en enrobé bitumineux, etc).

Cette variante concerne aussi la vérification des chargements présentés à l'entrée d'un site de valorisation, pour la conformité du chargement avec la nature des déblais autorisés. Les gravats, les matières premières secondaires, les sédiments et les terres excavées peuvent être contrôlés et triés après un transport dans des bennes de camions ou de barges.

## Revendications

1. - Procédé de traitement automatique de déblais sur convoyeur équipé d'un imageur hyperspectral (10) et un moyen de déflexion (4) du flux vers un conteneur secondaire (3) en cas de détection de constituants indésirables dans ladite zone imagée (8) comportant des moyens de comparaison en temps réel de la zone du flux de déblais imagée (8) avec une base de signatures hyperspectrales (15) caractéristiques des constituants indésirables, lesdits moyens de comparaison en temps réel commandant ledit moyen de déflexion (4) du flux vers un conteneur secondaire (3) en cas de détection de constituants indésirables dans ladite zone imagée (8) et/ou commandant ledit moyen de déflexion (4) du flux vers un autre conteneur secondaire (3) en cas de détection de constituants désirables dans ladite zone imagée (8).

2. - Procédé de traitement automatique de déblais sur convoyeur selon la revendication 1 **caractérisé en ce que** ledit imageur hyperspectral (10) est constitué de capteurs hyperspectraux présentant une plage de sensibilité comprise entre 100 microns et 200 nanomètres.

3. - Procédé de traitement automatique de déblais sur convoyeur selon la revendication 1 **caractérisé en ce que** ledit imageur hyperspectral (10) est constitué d'une caméra hyperspectrale ou d'une caméra multispectrale.

4. - Procédé de traitement automatique de déblais sur convoyeur selon la revendication 1 **caractérisé en ce que** ledit imageur hyperspectral (10) est constitué d'un assemblage de capteurs formant un capteur multispectral composite.

5. - Procédé de traitement automatique de déblais sur convoyeur selon la revendication 1 **caractérisé en ce que** ledit imageur hyperspectral (10) est constitué d'un assemblage de capteurs présentant une plage de sensibilité comprise entre 100 microns et 200 nanomètres et de capteurs présentant une plage de sensibilité inférieure à 200 nanomètres, notamment de rayon X.

6. - Procédé de traitement automatique de déblais sur convoyeur selon la revendication 1 **caractérisé en ce que** l'analyse hyperspectrale de la réflexion et/ou de la photoluminescence est réalisée avec un premier équipement par l'éclairage de la portion imagée (8) par une source d'excitation de la fluorescence (11) et par au moins un capteur spectral (10) sensible sur un spectre allant de l'infrarouge thermique à l'ultraviolet, **caractérisé en ce qu'**il comporte :
- une séquence d'apprentissage consistant à procéder à l'analyse d'une pluralité d'échantillons de référence, et d'enregistrement dans une base de données d'apprentissage
∘ a) de la signature spectrale de réflexion acquise par l'analyse spectrale
∘ b) des valeurs connues des variables représentatives des contaminants présents dans chacun desdits échantillons de référence
∘ c) des valeurs connues des variables représentatives des substrats de chacun desdits échantillons de référence
- une séquence de calibration d'un équipement d'analyse sur le terrain par rapport audit premier équipement, ledit équipement de terrain comportant une source lumineuse et un capteur spectral,
- des séquences d'analyse d'un échantillon du sol d'un site géologique consistant à acquérir la signature de réflexion et/ou de la photoluminescence dudit échantillon à l'aide dudit équipement de terrain ainsi calibré,
- et à procéder à l'estimation de la caractérisation des polluants par traitement de ladite signature par un moteur d'apprentissage exploitant les données de la base de données constituée lors de la séquence d'apprentissage.

## Patentansprüche

1. Verfahren zum automatischen Verarbeiten von Aushub auf einem Förderband, das mit einem Hyperspektral-Bildgeber (10) und einem Mittel zur Umlenkung (4) eines Massestroms zu einem Sekundärbehälter (3) hin, im Fall der Erkennung von unerwünschten Bestandteilen in der abgebildeten Zone (8), ausgestattet ist, umfassend Mittel für einen Echtzeitvergleich der Zone des Massestroms von abgebildetem Aushub (8) mit einer Datenbank von Hyperspektralsignaturen (15), die für unerwünschte Bestandteile kennzeichnend sind, wobei die Mittel für einen Echtzeitvergleich das Mittel zur Umlenkung (4) des Massestroms zu dem Sekundärbehälter (3) hin, im Fall der Erkennung von unerwünschten Bestandteilen in der abgebildeten Zone (8), steuern und/oder das Mittel zur Umlenkung (4) des Massestroms zu einem anderen Sekundärbehälter (3) hin, im Fall der Erfassung von erwünschten Bestandteilen in der abgebildeten Zone (8), steuern.

2. Verfahren zum automatischen Verarbeiten von Aushub auf einem Förderband nach Anspruch 1, **dadurch gekennzeichnet, dass** der Hyperspektral-Bildgeber (10) aus Hyperspektral-Sensoren besteht, die einen Empfindlichkeitsbereich, der zwischen 100 Mikrometer und 200 Nanometer liegt, aufweisen.

3. Verfahren zum automatischen Verarbeiten von Aushub auf einem Förderband nach Anspruch 1, **dadurch gekennzeichnet, dass** der Hyperspektral-Bildgeber (10) aus einer Hyperspektral-Kamera oder einer Multispektral-Kamera besteht.

4. Verfahren zum automatischen Verarbeiten von Aushub auf einem Förderband nach Anspruch 1, **dadurch gekennzeichnet, dass** der Hyperspektral-Bildgeber (10) aus einer Baugruppe von Sensoren besteht, die einen zusammengesetzten Multispektral-Sensor ausbilden.

5. Verfahren zum automatischen Verarbeiten von Aushub auf einem Förderband nach Anspruch 1, **dadurch gekennzeichnet, dass** der Hyperspektral-Bildgeber (10) aus einer Baugruppe von Sensoren besteht, die einen Empfindlichkeitsbereich, der zwischen 100 Mikrometer und 200 Nanometer liegt, aufweisen, und wobei die Sensoren einen Empfindlichkeitsbereich von weniger als 200 Nanometer, insbesondere von Röntgenstrahlung aufweisen.

6. Verfahren zum automatischen Verarbeiten von Aushub auf einem Förderband nach Anspruch 1, **dadurch gekennzeichnet, dass** die hyperspektrale Analyse der Reflexion und/oder der Photolumineszenz mit einer ersten Ausrüstung durch Beleuchtung des abgebildeten Abschnitts (8) durch eine Fluoreszenzanregungsquelle (11) und durch mindestens einen Spektralsensor (10), der in einem Spektrum von thermischem Infrarot bis Ultraviolett empfindlich ist, umgesetzt wird, **dadurch gekennzeichnet, dass** es umfasst:
- eine Lernsequenz, bestehend aus dem Vornehmen der Analyse einer Vielzahl von Referenzabtastungen und der Speicherung in einer Lerndatenbank
∘ a) der spektralen Reflexionssignatur, die durch Spektralanalyse erfasst wurde
∘ b) bekannter Werte der Variablen, die die Verunreinigungen darstellen, die in jeder der genannten Referenzabtastungen vorhandenen sind
∘ c) bekannter Werte der Variablen, die die Substrate jeder der genannten Referenzabtastungen darstellen
- eine Kalibrierungssequenz einer Analyseausrüstung vor Ort relativ zu der ersten Ausrüstung, die Vor-Ort-Ausrüstung umfassend eine Lichtquelle und einen Spektralsensor,
- Analysesequenzen einer Bodenabtastung von einem geologischen Standort, bestehend aus dem Erfassen der Reflexions- und/oder der Photolumineszenzsignatur der Abtastung unter Verwendung der so kalibrierten Vor-Ort-Ausrüstung,
- und zum Vornehmen der Abschätzung der Charakterisierung der Schadstoffe durch Verarbeitung der Signatur durch eine Lernmaschine, die die Daten der Datenbank auswertet, die während der Lernsequenz erstellt werden.

## Claims

1. Method for automatic processing of excavated material on a conveyor equipped with a hyperspectral imager (10) and a means (4) for deflecting the flow towards a secondary container (3) in the event that undesirable constituents are detected in said imaged zone (8), said hyperspectral imager including means for real-time comparison of the imaged zone (8) of the excavated material flow with a database of hyperspectral signatures (15) characteristic of the undesirable constituents, said real-time comparison means controlling said flow deflection means (4) towards a secondary container (3) in the event that undesirable constituents are detected in said imaged zone (8) and/or controlling said flow deflection means (4) towards another secondary container (3) in the event that desirable constituents are detected in said imaged zone (8).

2. Method for automatic processing of excavated material on a conveyor according to claim 1, **characterized in that** said hyperspectral imager (10) consists of hyperspectral sensors having a sensitivity range of between 100 microns and 200 nanometers.

3. Method for automatic processing of excavated material on a conveyor according to claim 1, **characterized in that** said hyperspectral imager (10) consists of a hyperspectral camera or a multispectral camera.

4. Method for automatic processing of excavated material on a conveyor according to claim 1, **characterized in that** said hyperspectral imager (10) consists of an assembly of sensors forming a composite multispectral sensor.

5. Method for automatic processing of excavated material on a conveyor according to claim 1, **characterized in that** said hyperspectral imager (10) consists of an assembly of sensors having a sensitivity range of between 100 microns and 200 nanometers and of sensors having a sensitivity range of less than 200 nanometers, in particular X-ray sensors.

6. Method for automatic processing of excavated material on a conveyor according to claim 1, **characterized in that** the hyperspectral analysis of the reflection and/or photoluminescence is carried out by means of a first piece of equipment by illuminating the imaged portion (8) by means of a fluorescence excitation source (11) and by means of at least one spectral sensor (10) sensitive over a spectrum ranging from thermal infrared to ultraviolet, **characterized in that** it includes:
- a sequence for learning, consisting in analyzing a plurality of reference samples, and for recording the following in a learning database
∘ a) the spectral signature of reflection acquired by the spectral analysis
∘ b) known values of variables that are representative of contaminants present in each of said reference samples
∘ c) known values of variables that are representative of substrates of each of said reference samples
- a sequence for calibrating a piece of field analysis equipment with respect to said first piece of equipment, said piece of field equipment including a light source and a spectral sensor,
- sequences for analyzing a soil sample from a geological site, consist in acquiring the reflection and/or photoluminescence signature of said sample using said piece of field equipment thus calibrated,
- and in estimating the characterization of pollutants by processing said signature by means of a learning engine that uses the data from the database created during the learning sequence.
